# FASCICULE DE BREVET EUROPEEN

(11) **EP 3 336 613 B1**
(45) Date de publication et mention de la délivrance du brevet: **11.03.2020**
(21) Numéro de dépôt: 16204580.1
(22) Date de dépôt: 16.12.2016
(51) Int. Cl.: G04B 17/04

(54) **RESONATEUR POUR PIECE D'HORLOGERIE COMPORTANT DEUX BALANCIERS AGENCES POUR OSCILLER DANS UN MEME PLAN**
RESONATOR FÜR UHR, DER ZWEI PENDELLAGER UMFASST, DIE SO ANGEORDNET SIND, DASS SIE AUF DERSELBEN EBENE SCHWINGEN KÖNNEN
TIMEPIECE RESONATOR WITH TWO BALANCES ARRANGED TO OSCILLATE IN A SINGLE PLANE

(43) Date de publication de la demande: 20.06.2018
(73) Titulaire: Association Suisse pour la Recherche Horlogère, 2002 Neuchâtel (CH)
(72) Inventeur: BAYAT, Dara, 2000 Neuchâtel (CH); PÉTREMAND, Yves, 1400 Yverdon-les-Bains (CH); KJELBERG, Ivar, 1400 Yverdon-les-Bains (CH)
(74) Mandataire: Micheli & Cie SA

(56) Documents cités:
- EP-A1- 3 035 127
- CH-A2- 710 115
- FR-A- 1 539 670
- US-A- 3 520 127

## Description

### DOMAINE DE L'INVENTION

La présente invention concerne un résonateur pour pièce d'horlogerie comportant une structure de support destinée à permettre le montage du résonateur dans une pièce d'horlogerie, deux balanciers agencés pour osciller dans un même plan, et une pluralité d'éléments élastiques agencés pour relier les deux balanciers à la structure de support, la configuration de la pluralité d'éléments élastiques déterminant deux axes parallèles de pivotement élastique pour les deux balanciers, et la pluralité d'éléments élastiques formant également des moyens de rappel élastiques agencés pour rappeler angulairement chacun des deux balanciers vers une position de repos.

### ART ANTERIEUR

Les montres mécaniques connues utilisent habituellement comme organe de régulation un balancier-spiral. Ce dernier est composé de trois parties principales : un balancier en forme de volant d'inertie, un axe qui porte le balancier et qui est terminé par deux pivots permettant de monter le balancier dans un bâti de pièce d'horlogerie, et enfin, un ressort spiral qui produit un couple de rappel proportionnel à la grandeur de l'angle séparant le balancier de sa position d'équilibre. Comme on le sait bien, le balancier-spiral constitue la base de temps quasi exclusive des montres mécaniques depuis plus de 300 ans.

L'utilisation d'un balancier-spiral comme base de temps donne la possibilité d'avoir des montres robustes et faisant preuve d'une précision chronométrique de l'ordre de 15 secondes par jour. On peut donc dire que balancier-spiral est un résonateur fiable et précis. Il n'en demeure pas moins que la précision des montres à quartz est encore bien supérieure à celle des montres mécaniques équipées d'un balancier-spiral. Cette différence de précision est attribuable en partie au fait qu'un diapason en quartz possède un facteur de qualité considérablement plus élevé que celui d'un balancier-spiral.

L'amplitude des oscillations d'un balancier-spiral est considérable. Elle varie habituellement entre 180° et 315° suivant le degré d'armage du ressort-moteur et selon la position plutôt horizontale ou plutôt verticale de la montre. Dans ces conditions, les deux paliers dans lesquels tourne l'axe du balancier sont très sollicités, ce qui entraîne la dissipation d'une fraction de l'énergie du balancier par frottement. On comprendra que ces frottements contribuent à abaisser le facteur de qualité du balancier-spiral. De grands efforts ont été accomplis pour fournir des paliers de balancier présentant des propriétés tribologiques optimisées. Il n'en demeure pas moins que l'effet négatif des frottements sur le facteur de qualité n'a pas encore été éliminé.

Dans le but de remédier aux problèmes qui viennent d'être décrits, on a proposé de remplacer les pivotements traditionnels des balanciers par un pivotement flexible. Le document de brevet CH 709 291 A2, en particulier, décrit un résonateur pour pièce d'horlogerie comprenant un élément de support, destiné à permettre le montage du résonateur dans une pièce d'horlogerie, un balancier en forme de volant d'inertie, et enfin deux lames élastiques qui relient l'élément de support au balancier en se croisant. La configuration des deux lames élastiques est choisie de manière à définir un axe géométrique de pivotement concentrique au balancier. De plus, les deux lames sont agencées de manière à exercer un couple de rappel sur le balancier. Avec cette construction, lorsque le résonateur oscille, les deux lames se déforment jouant tout à la fois le rôle de ressort-spiral et de pivotement flexible. On comprendra de ce qui précède que la solution proposée dans ce document antérieur permet d'éliminer une des principales causes de frottement, puisqu'elle supprime les paliers du balancier pour les remplacer par un pivotement flexible. Selon le document CH 709 291 A2, l'oscillateur proposé possède un facteur de qualité environ 10 fois supérieur à celui d'un balancier-spiral.

Le résonateur susmentionné présente toutefois certains inconvénients. En effet, selon ce document l'amplitude des oscillations du balancier est typiquement de 20°. Dans ces conditions, l'effet d'un éventuel défaut de colinéarité entre, d'une part, le moment cinétique du balancier, et d'autre part, son axe géométrique de pivotement, ne peut pas être simplement neutralisé par la rotation. Par ailleurs, on peut craindre qu'un balancier à pivot flexible comme celui qui vient d'être décrit soit plus sensible aux chocs qu'un balancier-spiral. Afin de remédier à ces deux derniers problèmes, le document de brevet EP 3 035 127 A1 propose de coupler deux résonateurs à pivot flexible, de manière à réaliser une forme de diapason. Selon cette proposition, le couplage entre les deux résonateurs est assuré par un élément de liaison mobile auquel les lames élastiques des deux résonateurs sont fixées par une extrémité. L'autre extrémité de chaque paire de lames est reliée à un des deux balanciers comme précédemment. On comprendra que selon ce deuxième document antérieur, l'élément de liaison porte les deux balanciers, tout en étant lui-même fixé élastiquement sur un élément de support monté rigidement dans la pièce d'horlogerie. Avec un tel agencement, les axes géométriques de pivotement des deux balanciers occupent chacun une position fixe par rapport à l'élément de liaison, tout en étant mobile collectivement relativement au bâti de la pièce d'horlogerie.

Comme l'indique le titre du document EP 3 035 127 A1, l'oscillateur qu'il décrit constitue une forme de diapason. A cet égard, on sait qu'un avantage lié à la symétrie des diapasons est qu'elle privilégie quelques modes d'oscillations bien définis ayant un facteur de qualité élevé. Parmi ces modes d'oscillations, les deux modes les plus fondamentaux sont le mode symétrique et le mode antisymétrique. En ce qui concerne les applications horlogères, le mode antisymétrique (les branches du diapason se déplacent en même temps dans des sens opposés) est le plus avantageux en raison de sa moindre sensibilité aux phénomènes externes ; aux chocs notamment. Avec un diapason destiné à une application horlogère, il est donc important que le mode d'oscillations symétrique (les branches du diapason se déplacent en même temps dans le même sens) soit toujours amorti efficacement. Dans ce contexte, le document EP 3 035 127 A1 enseigne de coupler les oscillations des deux balanciers en utilisant un élément de liaison suspendu élastiquement sur un élément fixe. Une particularité du mode de résonnance antisymétrique est que le centre de masse du système reste au repos, les forces agissant sur l'élément liaison du diapason se neutralisant mutuellement. Dans ces conditions, pour favoriser le mode de résonnance antisymétrique, il faut ajuster la suspension de l'élément de liaison de telle sorte que les vibrations de cet élément soient fortement amorties, tout en veillant à ce que l'élément de liaison reste libre de transmettre au deuxième balancier les impulsions d'excitation reçues sur le premier balancier. Au vu de ce qui précède, on peut redouter qu'il soit très délicat d'ajuster la suspension de l'élément de liaison de manière satisfaisante.

### BREF EXPOSE DE L'INVENTION

Un but de la présente invention est de fournir un résonateur avec un facteur de qualité élevé, et qui comporte deux balanciers couplés mécaniquement, le couplage entre les balanciers étant conçu pour favoriser le mode d'oscillation antisymétrique. L'invention atteint ce but en fournissant un résonateur conforme à la revendication 1 annexée.

Dans la présente demande de brevet, l'expression « structure de support » ne désigne pas nécessairement une pièce de support unique. En effet, conformément à l'invention, la structure de support peut par exemple comporter deux éléments de support distincts, un des éléments de support servant au montage du premier balancier et l'autre élément de support servant au montage du second balancier.

### BREVE DESCRIPTION DES FIGURES

D'autres caractéristiques et avantages de la présente invention apparaîtront à la lecture de la description qui va suivre, donnée uniquement à titre d'exemple non limitatif, et faite en référence aux dessins annexés dans lesquels :
- la figure 1 est une vue en plan de dessus d'un résonateur pour pièce d'horlogerie conforme à un premier mode de réalisation particulier de l'invention ;
- les figures 2A et 2B sont des vues partielles de dessus montrant en détail la paire de lames élastiques qui relie un des balanciers à la structure de support du résonateur, conformément respectivement à une deuxième et à une troisième variante du premier mode de réalisation illustré dans la figure 1 ;
- les figures 3 et 4 sont des vues en perspectives d'un résonateur pour pièce d'horlogerie conforme à un deuxième mode de réalisation particulier de l'invention.

### DESCRIPTION DETAILLEE DE MODES DE REALISATION

La figure 1 est une vue en plan de dessus d'un résonateur pour pièce d'horlogerie, qui est conforme à un mode de réalisation particulier de l'invention. Conformément à l'invention, le résonateur illustré comporte une structure de support destinée à permettre son montage sur un bâti (non représenté) de montre mécanique. Dans le présent exemple, la structure de support est constituée de deux brides respectivement référencées 2 et 4. Le résonateur comporte encore deux balanciers généralement référencés 6 et 8 qui, dans l'exemple illustré, ont généralement chacun la forme d'une ellipse avec une grande encoche centrale. Lorsque les balanciers sont dans leur position de repos comme représenté, les deux encoches s'ouvrent en regard l'une de l'autre. On peut voir en outre que les deux brides 2, 4 de la structure de support sont agencées chacune à l'intérieur d'une des encoches. Chaque balancier comporte en outre une serge 10 prévue pour lui donner une plus grande inertie. La serge s'étend le long de la périphérie du balancier. Le premier et le second balancier ont de préférence la même masse et les mêmes dimensions de manière à ce qu'il soit facile de les faire osciller à la même fréquence.

Conformément à l'invention, les balanciers sont reliés à la structure de support par une pluralité d'éléments élastiques. Plus spécifiquement, dans le mode de réalisation illustré, chaque balancier 6, 8 est relié à une des deux brides 2, 4 par une paire de lames élastiques (référencées respectivement 12a, 12b et 14a, 14b). Comme le montre la figure, une des extrémités de chaque lame est rattachée au balancier par le fond de l'encoche, alors que l'autre extrémité est solidaire de la bride située dans la même encoche, de sorte que chaque paire de lames élastiques est arrangée à l'intérieur de l'encoche du balancier auquel elle est rattachée. On peut voir également que les deux lames élastiques d'une même paire se croisent de manière à former un X qui s'étend dans le plan du balancier à l'intérieur de l'encoche. L'homme du métier comprendra de ce qui précède que la configuration de la paire de lames reliant un des balanciers à la structure de support détermine un axe géométrique de pivotement élastique X', X" pour ce balancier. L'axe géométrique de pivotement est perpendiculaire au plan du balancier et il passe par le point d'intersection des deux lames du X. Ce point d'intersection se déplace très légèrement au cours du mouvement des balanciers. Pour des raisons qui apparaîtront plus clairement par la suite, le X formé par les lames élastiques est de préférence positionné dans l'encoche de manière à ce que l'intersection de l'axe géométrique de pivotement avec le plan du balancier coïncide avec le centre de masse du balancier.

La figure 1 montre encore que les deux lames élastiques 12a, 12b ou 14a, 14b qui forment le X ont leur point de jonction à mi-distance entre leurs deux extrémités. Des simulations montrent en effet que la configuration conformément à laquelle les deux lames de la structure en X se coupent au milieu, permet d'obtenir une rotation propre et sans frottement autour de l'axe géométrique de pivotement. De plus, un tel pivot flexible en X possède la caractéristique avantageuse de produire un couple de rappel proportionnel à la grandeur de l'angle séparant le balancier de sa position d'équilibre, et cela dans un sens comme dans l'autre. On notera en outre que l'expression « rotation propre » utilisée ci-dessus désigne une rotation qui minimise le déplacement de l'axe de pivotement.

On admettra pour la suite de cette description que la hauteur des lames correspond à leur extension perpendiculairement au plan du balancier, alors que leur épaisseur correspond à leur extension dans le plan du balancier, perpendiculairement à leur longueur. L'épaisseur des lames est de préférence réduite de manière à donner aux lames élastiques une flexibilité suffisante dans le plan du balancier. La hauteur des lames est déterminée de manière à leur donner une rigidité suffisante pour contenir les oscillations du balancier dans un même plan déterminé. Les deux paires de lames sont de préférence réalisées dans un même matériau. De plus, comme le montrent les figures, les deux pivots flexibles en X ont de préférence des dimensions identiques de manière à ce que le premier et le second balancier aient la même fréquence fondamentale de résonnance lorsqu'ils ont la même masse et le même moment d'inertie.

Les figures 2A et 2B sont des vues partielles agrandies montrant une deuxième et une troisième variante de configuration de la paire de lames élastiques reliant un des balanciers à la structure de support du résonateur de l'invention. En comparant les figures 1, 2A et 2B, on peut observer notamment que ces figures se distinguent par la valeur de l'angle que font entre elles les deux lames élastiques issues d'une des brides 4, 4' ou 4". Dans la figure 1, cet angle est sensiblement égal à 90°, dans la figure 2A, il est sensiblement inférieur à 90°, et enfin dans la figure 2B, il est sensiblement plus grand que 90°. L'angle selon lequel les lames se croisent a une incidence sur l'excitabilité de certains modes d'oscillation hors plan des balanciers. Ces modes supérieurs sont indésirables pour la plupart des applications horlogères du résonateur de l'invention. En pratique on choisira l'angle entre les lames élastiques en fonction de la forme des balanciers et des rigidités souhaitées selon les différents plans.

Conformément à l'invention, le résonateur comporte en outre une lame flexible 16 qui constitue une bretelle agencée de manière à coupler le premier et le second balancier 6 et 8. La lame flexible est attachée au premier et au second balancier, les jonctions, respectivement 16a et 16b, de la lame flexible avec le premier et le second balancier sont localisées dans un même plan parallèle au plan d'oscillation des deux balanciers et sont symétriques l'une de l'autre par rapport au point central de la figure (référencé O). En se référant toujours à la figure 1, on peut voir qu'entre les deux points de jonction 16a et 16b, la forme de la lame 16 présente une symétrie centrale autour du point central O. On comprendra toutefois que cette caractéristique est uniquement présente lorsque les balanciers 6, 8 sont dans leur position de repos. Comme on peut le vérifier sur la figure, le centre de symétrie O est situé à mi-chemin entre les axes géométriques de pivotement des deux balanciers.

La figure 1 montre encore une droite d qui passe par le centre O et par les jonctions 16a, 16b de la lame flexible 16 avec les deux balanciers 6, 8. Conformément à l'invention, la droite d fait un angle α d'au moins 30°, de préférence d'au moins 45°, avec le plan contenant le premier et le second axe géométrique de pivotement.

Conformément à l'invention, le premier et le deuxième balancier ont la même fréquence de résonnance fondamentale. En raison de la présence de la bretelle 16, lorsqu'un des balanciers s'écarte de sa position d'équilibre en tirant la bretelle après lui, l'autre balancier est forcé de suivre le mouvement en s'écartant de sa position d'équilibre dans l'autre sens. En particulier, en se référant à la figure 1, on peut comprendre que si le premier balancier 6 pivote dans le sens horaire, il exerce une traction sur la bretelle 16. L'inertie de la bretelle étant très faible par rapport à celle des balanciers, la tension à laquelle la bretelle est soumise se répercute sur le second balancier 8 au niveau de la jonction 16b. Le second balancier subit ainsi un couple qui tend à le faire pivoter dans le sens antihoraire. En s'écartant ainsi de leur position de repos, les deux balanciers font se déformer les lames élastiques en X 12a, 12b, 14a, 14b qui les relient à la structure de support (les brides 2 et 4). La déformation des deux paires de lames élastiques engendre deux couples de rappel qui s'exercent respectivement sur le premier et le second balancier. On peut comprendre de ce qui précède que la présence de la bretelle 16 a pour effet de synchroniser les oscillations des deux balanciers. On peut encore noter en passant que les oscillations des deux balanciers couplés à la fréquence de résonnance sont dites antisynchrones, et non pas simplement synchrones, lorsque les oscillations se produisent selon un mode antisymétrique conformément à ce qui vient d'être décrit.

Les figures 3 et 4 sont des vues en perspectives d'un résonateur pour pièce d'horlogerie conforme à un deuxième mode de réalisation particulier de l'invention. Comme on peut le voir, le résonateur illustré dans les figures 3 et 4 est très semblable au résonateur de la figure 1. Toutefois, conformément au deuxième mode de réalisation particulier de l'invention qui fait l'objet du présent exemple, le résonateur comporte une paire de bretelles 116, 118 attachées l'une à l'autre à mi-longueur par un élément de couplage rigide 120. Les bretelles 116, 118 sont également attachées chacune au premier et au second balancier 6 et 8. Sur la figure 3, on a désigné une moitié de la bretelle 116, qui s'étend entre le premier balancier 6 et l'élément de couplage 120, par la référence 116', et on a désigné l'autre moitié de la bretelle 116, qui s'étend entre l'élément de couplage et le second balancier 8, par la référence 116". De même, on a désigné une moitié de la bretelle 118, située entre le premier balancier et l'élément de couplage, par la référence 118', et l'autre moitié par la référence 118".

On peut observer sur la figure 3 en particulier que, lorsque les balanciers sont dans leur position de repos comme illustré, les bretelles 116, 118 sont symétriques l'une de l'autre relativement, d'une part, au plan contenant les premier et second axes géométriques de pivotement X' et X", et d'autre part, relativement à un plan médiateur parallèle et équidistant des deux axes géométriques de pivotement (la trace du plan médiateur dans le plan des balanciers est représentée dans la figure 3 par un trait interrompu désigné par la référence m).

En se référant encore aux figures 3 et 4, on peut observer que la paire de bretelles 116, 118 est principalement constituée par une première lame flexible attachée au premier balancier 6 par ses deux extrémités, et par une seconde lame flexible attachée au second balancier 8 par ses deux extrémités. On peut voir que les deux lames flexibles sont en outre reliées l'une à l'autre par l'intermédiaire de l'élément de couplage 120. Les deux lames flexibles sont reliées à l'élément de couplage en leur milieu, et on comprendra que dans la construction représentée, les deux moitiés de la première lame flexible constituent respectivement la moitié 116' de la bretelle 116 et la moitié 118' de la bretelle 118. De même, les deux moitiés de la seconde lame flexible constituent respectivement l'autre moitié 116" de la bretelle 116 et l'autre moitié 118" de la bretelle 118.

Selon le mode de réalisation illustré, l'élément de couplage 120 est rigide et il est agencé pour relier rigidement une portion centrale de la première lame flexible et une portion centrale de la seconde lame flexible, de manière à ce que ces deux portions centrales soient maintenues espacées et parallèles l'une à l'autre. Un avantage du deuxième mode de réalisation qui vient d'être décrit est son caractère hautement symétrique qui donne encore plus de stabilité au mode d'oscillation antisymétrique du résonateur. Un autre avantage est que les oscillations du balancier à la résonnance se traduisent par un mouvement de va-et-vient de l'élément de couplage rigide 120 selon une trajectoire rectiligne dans le plan de symétrie du résonateur (le plan médiateur m déjà mentionné). Le fait de disposer d'une pièce effectuant un va-et-vient selon une trajectoire rectiligne pourrait notamment être mis à profit pour associer un échappement au résonateur.

Dans l'exemple illustré aux figures 3 et 4, la serge 10 de chaque balancier 6, 8 est située du côté inférieur du balancier. Elle peut néanmoins, en variante, être située du côté supérieur ou des deux côtés du balancier.

Le résonateur selon l'invention peut être réalisé de manière monobloc en silicium et/ou oxyde de silicium, en diamant, en quartz ou en métal, par exemple. A cet effet, des techniques de type DRIE ou LIGA peuvent être employées. Le résonateur selon l'invention peut aussi être obtenu par un assemblage de pièces.

On comprendra en outre que diverses modifications et/ou améliorations évidentes pour un homme du métier peuvent être apportées aux modes de réalisation qui font l'objet de la présente description sans sortir du cadre de la présente invention définie par les revendications annexées. En particulier :
- les balanciers 6, 8 pourraient avoir une autre forme allongée que la forme d'une ellipse et pourraient aussi avoir une forme ronde, carrée, en aile de papillon ou autre. Les formes allongées sont toutefois préférées car elles permettent d'éloigner les points d'attache des bretelles 16, 116, 118 sur les balanciers 6, 8, ce qui facilite l'ajustement du couplage élastique entre lesdits balanciers ;
- au lieu de s'ouvrir en regard l'une de l'autre, les encoches des balanciers 6, 8 dans lesquelles se trouvent les brides 2, 4 et les lames élastiques 12a, 12b, 14a, 14b pourraient s'ouvrir vers l'extérieur des balanciers 6, 8 ou pourraient même être fermées ;
- l'orientation des brides 2, 4 et des lames élastiques 12a, 12b, 14a, 14b dans les encoches pourrait être différente de celle représentée. Par exemple l'une des brides 2, 4 ou les deux pourraient être tournées de plus ou moins 90° par rapport à leur position illustrée à la figure 1. Les orientations respectives des brides 2, 4 peuvent être identiques ou opposées ;
- au lieu d'être coplanaires et de se croiser physiquement comme dans les modes de réalisation illustrés, les lames élastiques 12a, 12b, 14a, 14b de chaque paire pourraient s'étendre dans deux plans parallèles différents pour former un pivot flexible de type « Wittrick ». Par rapport à un pivot flexible de type « Wittrick » le pivot flexible en X utilisé dans les modes de réalisation illustrés présente le désavantage d'un mouvement parasite plus important de l'axe géométrique de pivotement X', X" lors de la flexion, et de lames plus courtes dans lesquelles les concentrations de contraintes sont plus élevées. Par contre, la rigidité transversale des lames est bien plus élevée ce qui améliore la stabilité des balanciers 6, 8 dans leur plan de rotation et leur résistance aux chocs hors de leur plan de rotation ;
- d'autres types de pivot flexible qu'un pivot en X ou qu'un pivot « Wittrick » pourraient être utilisés pour relier chaque balancier 6, 8 à la structure de support 2, 4. De plus, le nombre de lames ou d'éléments élastiques formant chaque pivot flexible peut être supérieur à deux ou même égal à un.

## Revendications

1. Résonateur pour pièce d'horlogerie comportant une structure de support (2, 4) destinée à permettre le montage du résonateur dans une pièce d'horlogerie, un premier et un second balancier (6, 8) agencés pour osciller dans un même plan, au moins un premier élément élastique (12a, 12b) agencé pour relier le premier balancier (6) à la structure de support, au moins un second élément élastique (14a, 14b ; 14a', 14b' ; 14a", 14b") agencé pour relier le second balancier (8) à la structure de support, la configuration des éléments élastiques déterminant deux axes géométriques parallèles (X', X") de pivotement élastique pour les deux balanciers, et les éléments élastiques formant des moyens de rappel élastiques agencés pour rappeler angulairement chacun des balanciers vers une position de repos, **caractérisé**
- **en ce qu'**il comporte en outre une bretelle (16 ; 116, 118) agencée pour coupler le premier et le second balancier (6, 8), la bretelle étant attachée au premier et au second balancier, en ce que les points de jonction (16a, 16b) de la bretelle respectivement avec le premier et le second balancier sont situés dans un même plan parallèle au plan d'oscillation des balanciers, et en ce que, lorsque les balanciers sont dans leur position de repos, d'une part lesdits points de jonction sont symétriques par rapport à un centre de symétrie (O) situé à mi-chemin entre les deux axes géométriques de pivotement, et d'autre part, un rayon reliant le centre de symétrie (O) au point de jonction (16a, 16b) avec le premier ou le second balancier, parallèlement au plan d'oscillation, fait un angle (a) d'au moins 30° avec le plan contenant le premier et le second axe géométrique de pivotement (X', X").

2. Résonateur conforme à la revendication 1, **caractérisé en ce que**, lorsque les balanciers sont dans leur position de repos, la forme de la bretelle est symétrique par rapport audit centre de symétrie (O).

3. Résonateur conforme à la revendication 1 ou 2, **caractérisé en ce que**, lorsque les balanciers sont dans leur position de repos, un rayon reliant le centre de symétrie (O) au point de jonction (16a, 16b) avec le premier ou le second balancier, parallèlement au plan d'oscillation, fait un angle (a) d'au moins 45° avec le plan contenant le premier et le second axe géométrique de pivotement (X', X").

4. Résonateur conforme à l'une quelconque des revendications précédentes, **caractérisé en ce qu'**il comporte une paire de bretelles (116, 118) attachées l'une à l'autre à mi-longueur et attachées chacune au premier et au second balancier (6, 8), la paire de bretelles comprenant ladite bretelle, et
- **en ce que**, lorsque les balanciers (6, 8) sont dans leur position de repos, les deux bretelles (116, 118) de la paire de bretelles sont symétriques l'une de l'autre relativement, d'une part, au plan contenant le premier et le second axe géométrique de pivotement (X', X"), et d'autre part, relativement à un plan médiateur (m) parallèle et équidistant des deux axes géométriques de pivotement.

5. Résonateur conforme à la revendication 4, **caractérisé en ce que** la paire de bretelles (116, 118) comporte une première lame flexible attachée au premier balancier (6) par ses deux extrémités, une seconde lame flexible attachée au second balancier (8) par ses deux extrémités, et un élément de couplage (120) agencé pour relier rigidement une portion centrale de la première lame flexible et une portion centrale de la seconde lame flexible, de manière à ce que les portions centrales des deux lames flexibles soient maintenues espacées et parallèles l'une à l'autre.

6. Résonateur conforme à l'une quelconque des revendications 1 à 5, **caractérisé en ce que** le premier et le second balancier (6, 8) ont une forme allongée.

7. Résonateur conforme à la revendication 6, **caractérisé en ce que** la distance entre l'axe géométrique de pivotement (X', X") d'un balancier et le bord du même balancier est au moins 1,5 fois, de préférence au moins deux fois, plus grande dans une direction perpendiculaire au plan contenant les deux axes géométriques de pivotement (X', X") que dans une direction parallèle à ce plan.

8. Résonateur conforme à l'une quelconque des revendications précédentes, **caractérisé en ce que** l'au moins un premier élément élastique (12a, 12b) comporte une première paire de lames élastiques qui sont parallèles au plan de pivotement des balanciers (6, 8), les lames de la première paire (12a, 12b) étant fixées à la structure de support (2, 4) par une extrémité et au premier balancier (6) par l'autre extrémité, et **en ce que** l'au moins un second élément élastique (14a, 14b; 14a', 14b' ; 14a", 14b") comporte une seconde paire de lames élastiques qui sont parallèles au plan de pivotement des balanciers (6, 8), les lames de la seconde paire (14a, 14b ; 14a', 14b' ; 14a", 14b") étant fixées à la structure de support (2, 4) par une extrémité et au second balancier (8) par l'autre extrémité, les deux axes géométriques de pivotement (X', X") des deux balanciers croisant chacun perpendiculairement les deux lames élastiques d'une des paires.

9. Résonateur conforme à la revendication 8, **caractérisé en ce que** la paire de lames élastiques (12a, 12b, 14a, 14b) croisant perpendiculairement un même axe géométrique de pivotement (X', X") sont contenues dans un même plan parallèle au plan de pivotement des balanciers, de sorte que les deux lames élastiques d'une même paire présentent une intersection à l'endroit de leur croisement avec l'axe géométrique de pivotement.

10. Résonateur conforme à la revendication 9, **caractérisé en ce que** les deux lames élastiques (12a, 12b, 14a, 14b) d'une même paire se coupent en leur milieu.

## Patentansprüche

1. Resonator für Zeitmessgerät, umfassend eine Tragstruktur (2, 4), die dazu bestimmt ist, das Einbauen des Resonators in ein Zeitmessgerät zu ermöglichen, ein erstes und ein zweites Pendel (6, 8), die angeordnet sind, um in einer gleichen Ebene zu schwingen, mindestens ein erstes elastisches Element (12a, 12b), das angeordnet ist, um das erste Pendel (6) mit der Tragstruktur zu verbinden, mindestens ein zweites elastisches Element (14a, 14b; 14a', 14b'; 14a", 14b"), das angeordnet ist, um das zweite Pendel (8) mit der Tragstruktur zu verbinden, wobei die Konfiguration der elastischen Elemente zwei parallele geometrische Achsen (X', X") der elastischen Schwenkung für die beiden Träger bestimmt und wobei die elastischen Elemente elastische Rückstellmittel bilden, die angeordnet sind, um jeden der Pendel winklig zu einer Ruheposition zurückzustellen, **dadurch gekennzeichnet, dass**
- er ferner einen Riemen (16 ; 116, 118) aufweist, der angeordnet ist, um das erste und das zweite Pendel (6, 8) zu verbinden, wobei der Riemen an dem ersten und an dem zweiten Pendel befestigt ist, **dadurch gekennzeichnet, dass** sich die Verbindungsstellen (16a, 16b) des Riemens jeweils mit dem ersten und dem zweiten Pendel in einer gleichen Ebene befinden, die parallel zu der Schwingungsebene der Pendel ist, und dadurch, dass, wenn die Pendel in ihrer Ruheposition sind, die Verbindungsstellen einerseits symmetrisch in Bezug auf ein Symmetriezentrum (0) sind, das sich auf halbem Weg zwischen den zwei geometrischen Schwenkachsen befindet, und andererseits ein Radius, der das Symmetriezentrum (0) an der Verbindungsstelle (16a, 16b) mit dem ersten oder dem zweiten Pendel verbindet, parallel zu der Schwingungsebene einen Winkel (α) von mindestens 30° mit der Ebene bildet, die die erste und die zweite geometrische Schwenkachse (X', X") enthält.

2. Resonator nach Anspruch 1, **dadurch gekennzeichnet, dass**, wenn die Pendel in ihrer Ruheposition sind, die Form des Riemens symmetrisch in Bezug auf das Symmetriezentrum (0) ist.

3. Resonator nach Anspruch 1 oder 2, **dadurch gekennzeichnet, dass**, wenn die Pendel in ihrer Ruheposition sind, ein Radius, der das Symmetriezentrum (0) an der Verbindungsstelle (16a, 16b) mit dem ersten oder dem zweiten Pendel verbindet, parallel zu der Schwingungsebene einen Winkel (α) von mindestens 45° mit der Ebene bildet, die die erste und die zweite geometrische Schwenkachse (X', X") enthält.

4. Resonator nach einem der vorhergehenden Ansprüche, **dadurch gekennzeichnet, dass** er ein Paar Riemen (116, 118) aufweist, die auf halber Länge aneinander befestigt sind und die jeweils an dem ersten und an dem zweiten Pendel (6, 8) befestigt sind, wobei das Paar Riemen den Riemen aufweist, und
- dadurch, dass, wenn die Pendel (6, 8) in ihrer Ruheposition sind, die zwei Riemen (116, 118) des Paares Riemen einerseits relativ zu der Ebene, die die erste und die zweite geometrische Schwenkachse (X ', X ") enthält, und andererseits relativ zu einer Mittelebene (m), die parallel und äquidistant zu den zwei geometrischen Schwenkachsen ist, zueinander symmetrisch sind.

5. Resonator nach Anspruch 4, **dadurch gekennzeichnet, dass** das Paar Riemen (116, 118) eine erste flexible Klinge, die an dem ersten Pendel (6) durch ihre zwei Enden befestigt ist, eine zweite flexible Klinge, die an dem zweiten Pendel (8) durch ihre zwei Enden befestigt ist, und ein Kopplungselement (120) aufweist, das angeordnet ist, um einen mittleren Abschnitt der ersten flexiblen Klinge und einen mittleren Abschnitt der zweiten flexiblen Klinge derart zu verbinden, dass die mittleren Abschnitte der zwei flexiblen Klingen beabstandet voneinander und parallel zueinander gehalten werden.

6. Resonator nach einem der Ansprüche 1 bis 5, **dadurch gekennzeichnet, dass** das erste und das zweite Pendel (6, 8) eine längliche Form aufweisen.

7. Resonator nach Anspruch 6, **dadurch gekennzeichnet, dass** der Abstand zwischen der geometrischen Schwenkachse (X', X") eines Pendels und dem Rand des gleichen Pendels in einer Richtung senkrecht zu der Ebene, die die zwei geometrischen Schwenkachsen (X', X") enthält, mindestens 1,5-mal, vorzugsweise mindestens zweimal größer ist als in einer Richtung, die parallel zu dieser Ebene ist.

8. Resonator nach einem der vorhergehenden Ansprüche **dadurch gekennzeichnet, dass** das mindestens eine erste elastische Element (12a, 12b) ein erstes Paar elastische Klingen aufweist, die parallel zu der Schwenkebene der Pendel (6, 8) sind, wobei die Klingen des ersten Paares (12a, 12b) durch ein Ende an der Tragstruktur (2, 4) und durch das andere Ende an dem ersten Pendel befestigt sind, und dadurch, dass das mindestens eine zweite elastische Element (14a, 14b; 14a', 14b'; 14a", 14b") ein zweites Paar elastische Klingen aufweist, die parallel zu der Schwenkebene der Pendel (6, 8) sind, wobei die Klingen des zweiten Paares (14a, 14b; 14a', 14b'; 14a", 14b") durch ein Ende an der Tragstruktur (2, 4) und durch das andere Ende an dem zweiten Pendel(8) befestigt sind, wobei die zwei geometrischen Schwenkachsen (X', X") der zwei Pendel die zwei elastischen Klingen von einem der Paare jeweils senkrecht schneiden.

9. Resonator nach Anspruch 8, **dadurch gekennzeichnet, dass** das Paar elastische Klingen (12a, 12b, 14a, 14b), die eine gleiche geometrische Schwenkachse (X', X") senkrecht schneiden, in einer gleichen Ebene parallel zu der Schwenkebene der Pendel derart enthalten ist, dass die zwei elastischen Klingen eines gleichen Paares eine Schnittstelle an der Stelle ihrer Kreuzung mit der geometrischen Schwenkachse aufweisen.

10. Resonator nach Anspruch 9, **dadurch gekennzeichnet, dass** sich die zwei elastischen Klingen (12a, 12b, 14a, 14b) eines gleichen Paares in ihrer Mitte schneiden.

## Claims

1. Resonator for a timepiece comprising a support structure (2, 4) intended to permit mounting of the resonator in a timepiece, a first and a second balance (6, 8) which are arranged to oscillate in the same plane, at least one first elastic element (12a, 12b) arranged to connect the first balance (6) to the support structure, at least one second elastic element (14a, 14b; 14a', 14b'; 14a", 14b") arranged to connect the second balance (8) to the support structure, the configuration of the elastic elements determining two parallel geometrical elastic pivoting axes (X', X") for the two balances, and the elastic elements forming elastic return means arranged to angularly return each of the balances towards a rest position, **characterised**
- **in that** it further comprises a strap (16; 116, 118) arranged to couple the first and the second balance (6, 8), the strap being attached to the first and to the second balance, in that the points (16a, 16b) joining the strap respectively to the first and the second balance are located in the same plane parallel to the plane of oscillation of the balances, and in that, when the balances are in their rest position, on the one hand, said joining points are symmetrical with respect to a centre of symmetry (O) located half way between the two geometrical pivoting axes, and on the other hand, a radius connecting the centre of symmetry (O) to the point (16a, 16b) of joining to the first or the second balance, parallel to the plane of oscillation, forms an angle (a) of at least 30° with the plane containing the first and the second geometrical pivoting axis (X', X").

2. Resonator as claimed in claim 1, **characterised in that** when the balances are in their rest position, the shape of the strap is symmetrical with respect to said centre of symmetry (O).

3. Resonator as claimed in claim 1 or 2, **characterised in that** when the balances are in their rest position, a radius connecting the centre of symmetry (O) to the point (16a, 16b) of joining to the first or second balance, parallel to the plane of oscillation, forms an angle (a) of at least 45° with the plane containing the first and the second geometrical pivoting axis (X', X").

4. Resonator as claimed in any one of the preceding claims, **characterised in that** it comprises a pair of straps (116, 118) attached to each other mid-length and each attached to the first and to the second balance (6, 8), the pair of straps comprising said strap, and
- **in that**, when the balances (6, 8) are in their rest position, the two straps (116, 118) of the pair of straps are symmetrical with respect to each other relative, on the one hand, to the plane containing the first and the second geometrical pivoting axis (X', X") and, on the other hand, relative to a parallel intermediate plane (m) equidistant from the two geometrical pivoting axes.

5. Resonator as claimed in claim 4, **characterised in that** the pair of straps (116, 118) comprises a first flexible strip attached to the first balance (6) by its two ends, a second flexible strip attached to the second balance (8) by its two ends, and a coupling element (120) arranged to rigidly connect a central portion of the first flexible strip and a central portion of the second flexible strip so that the central portions of the two flexible strips are held spaced apart from and parallel with each other.

6. Resonator as claimed in any one of claims 1 to 5, **characterised in that** the first and the second balance (6, 8) have an elongate shape.

7. Resonator as claimed in claim 6, **characterised in that** the distance between the geometrical pivoting axis (X', X") of a balance and the edge of the same balance is at least 1.5 times, preferably at least two times, greater in a direction perpendicular to the plane containing the two geometrical pivoting axes (X', X") than in a direction parallel to this plane.

8. Resonator as claimed in any one of the preceding claims, **characterised in that** the at least one first elastic element (12a, 12b) comprises a first pair of elastic strips which are parallel to the plane of pivoting of the balances (6, 8), the strips of the first pair (12a, 12b) being fixed to the support structure (2, 4) by one end and to the first balance (6) by the other end, and **in that** the at least one second elastic element (14a, 14b; 14a', 14b'; 14a", 14b") comprises a second pair of elastic strips which are parallel to the plane of pivoting of the balances (6, 8), the strips of the second pair (14a, 14b; 14a', 14b'; 14a", 14b") being fixed to the support structure (2, 4) by one end and to the second balance (8) by the other end, the two geometrical pivoting axes (X', X") of the two balances each crossing perpendicularly the two elastic strips of one of the pairs.

9. Resonator as claimed in claim 8, **characterised in that** the pair of elastic strips (12a, 12b, 14a, 14b) perpendicularly crossing the same geometrical pivoting axis (X', X") are contained in the same plane parallel to the plane of pivoting of the balances so that the two elastic strips of the same pair have an intersection at the place where they cross with the geometrical pivoting axis.

10. Resonator as claimed in claim 9, **characterised in that** the two elastic strips (12a, 12b, 14a, 14b) of the same pair intersect in their middle
